# EUROPÄISCHE PATENTSCHRIFT

(11) **EP 1 411 310 B1**
(45) Veröffentlichungstag und Bekanntmachung des Hinweises auf die Patenterteilung: **05.12.2007**
(21) Anmeldenummer: 03020914.2
(22) Anmeldetag: 16.09.2003
(51) Int. Cl.: F28D 1/047

(54) **Wärmeübertrager in Serpentinenbauweise**
Heat exhanger with serpentine structure
Echangeur de chaleur à structure en serpentin

(30) Priorität: 18.10.2002 DE 10248665
(43) Veröffentlichungstag der Anmeldung: 21.04.2004
(73) Patentinhaber: Modine Manufacturing Company, Racine, Wisconsin 53403-2552 (US)
(72) Erfinder: Hofbauer, Karl, 72636 Frickenhausen (DE)
(74) Vertreter: Wolter, Klaus-Dietrich

(56) Entgegenhaltungen:
- DE-A1- 19 844 930
- DE-A1- 19 933 913
- PATENT ABSTRACTS OF JAPAN Bd. 016, Nr. 274 (M-1267), 19. Juni 1992 (1992-06-19) & JP 04 068297 A (SHOWA ALUM CORP), 4. März 1992 (1992-03-04)
- PATENT ABSTRACTS OF JAPAN Bd. 011, Nr. 016 (M-554), 16. Januar 1987 (1987-01-16) & JP 61 191889 A (MATSUSHITA REFRIG CO), 26. August 1986 (1986-08-26)
- PATENT ABSTRACTS OF JAPAN Bd. 016, Nr. 293 (M-1273), 29. Juni 1992 (1992-06-29) & JP 04 080593 A (SHOWA ALUM CORP), 13. März 1992 (1992-03-13)
- PATENT ABSTRACTS OF JAPAN Bd. 2002, Nr. 11, 6. November 2002 (2002-11-06) & JP 2002 206890 A (MITSUBISHI ELECTRIC CORP), 26. Juli 2002 (2002-07-26)

## Beschreibung

Die Erfindung betrifft einen Wärmeübertrager in Serpentinenbauweise mit den Merkmalen aus dem Oberbegriff des Anspruchs 1.
Dieser Wärmeübertrager ist aus DE 100 49 256 A1 bekannt. Bei dem bekannten Wärmeübertrager sind zur Weiterleitung des inneren wärmeübertragenden Mittels (Kältemittels) aus einem hinteren Kühlstrang auf den vorderen Kühlstrang (oder umgekehrt) spezielle Umlenkräume vorgesehen, die als einzelne Rohre gestaltet sind, in denen die Enden zweier aus serpentinenartig gebogenen Mehrkammerflachrohren aufgebauten Kühlstränge oder Abschnitte münden. Die Kühlluft strömt durch mehrere in Richtung derselben hintereinander angeordnete Kühlstränge. Diese Konstruktion ist weiter zu verbessern, weil das Vorsehen der Umlenkräume sowohl logistisch als auch wegen des dichten Lötens der Umlenkräume problematisch zu sein scheint.
Ein weiterer Wärmeübertrager ist aus US 5 036 909 bekannt, der als Verdampfer in einer Klimaanlage konzipiert ist. Auch dieser Wärmeübertrager besitzt ein separates Rohr, das zur Umlenkung des Kältemittels vom eintrittsseitigen Kühlstrang auf zwei nachfolgende Kühlstränge vorgesehen ist und das gleichzeitig als Mischkammer zur Vergleichmäßigung der Temperatur dienen soll. Ein weiterer Wärmeübertrager mit einem separaten Rohr als Umlenkraum ist der Anmelderin aus JP 06317363 A bekannt. Auf die dort veröffentlichte Lösung trifft das zu, was bereits zu den Lösungen aus den vorstehenden Dokumenten ausgeführt wurde.
Die aus den weiteren japanischen Veröffentlichungen Nr. 04-068297A bzw. Nr. 61-191 889 A bekannten Wärmeüberträger besitzen keinen separaten Umlenkraum, weil sie lediglich zwei Stränge aufweisen.
Die Aufgabe der Erfindung besteht demzufolge in der Bereitstellung eines verbesserten Wärmeübertragers, der in Kühlluftströmungsrichtung gesehen, zwar mehrere Stränge aufweisen soll aber keine separaten Umlenkräume benötigt.
Diese Aufgabe wird bei dem Wärmeübertrager gemäß Oberbegriff erfindungsgemäß durch die kennzeichnenden Merkmale des Anspruchs 1 gelöst.
Dadurch, dass sich die den Verteilerkanal und/oder den Sammelkanal bildenden Bauteile etwa über sämtliche Kühlstränge erstrecken, wobei erste bzw. zweite Umlenkräume in den Bauteilen integriert sind, sind keine separaten Umlenkräume erforderlich, was zu einer baulichen Vereinfachung des Wärmeübertragers führt. Es versteht sich, dass es von der Anzahl der Kühlstränge abhängig ist, ob in beiden Bauteilen ein Umlenkraum vorhanden ist oder nicht. Auch bei mehr als drei Kühlsträngen ist die erfinderische Idee der Integration der Umlenkräume in die Bauteile anwendbar.
Weil zusätzlich gemäß Anspruch 2 vorgesehen ist, dass die Kühlluftströmungsrichtung und die Strömungsrichtung des Kältemittels so gewählt sind, dass die Wärmeübertragung im Kreuzgegenstrom erfolgt, wird außerdem ein Wärmeübertrager geschaffen, der eine höhere Effizienz des Wärmeaustausches aufweist, weil er im Kreuzgegenstromprinzip arbeitet. Der Wärmeübertrager weist mindestens drei Kühlstränge auf, die im Rohrquerschnitt reduziert sind, wobei die Kühlluft zuerst durch den Kühlstrang strömt, dessen Querschnitt am kleinsten ist, dann auf den Kühlstrang mittlerer Größe trifft, um schließlich durch den größten Kühlstrang zu strömen, und dass das Kältemittel zuerst durch den größten Kühlstrang strömt, dann durch den mittleren und schließlich durch den kleinsten. (Kreuzgegenstrom) Dadurch wird ein hocheffizient arbeitender Kondensator für die Klimaanlage, insbesondere in einem Kraftfahrzeug zur Verfügung gestellt. Ein anderes Ausführungsbeispiel weist einen Kühlstrang mit größerem Querschnitt auf, in den das Kältemittel zuerst eintritt, und es besitzt zwei folgende Kühlstränge reduzierten aber gleich großen Querschnitts. Es können auch mehr als zwei folgende Kühlstränge vorhanden sein, wovon z. B. zwei einen gegenüber dem ersten Kühlstrang reduzierten aber gleich großen Querschnitt aufweisen und wobei weiter folgende Kühlstränge gegenüber den zwei gleich großen Kühlsträngen nochmals im Querschnitt reduziert sind. Die erfinderische Idee ist ferner, wie leicht zu sehen ist, mit gleichem Erfolg bei Verdampfern anzuwenden, obwohl sie vorstehend am Beispiel eines Kondensators beschrieben wurde.
Das den Verteilerkanal beinhaltende Bauteil weist eine Umfangswand und eine Längstrennwand auf, die etwa über die Tiefe zweier benachbarter Kühlstränge reicht und eine Quertrennwand, wobei die Längstrennwand und die Quertrennwand einen Teil des Querschnitts des Bauteils abtrennen, wobei in diesem abgetrennten Teil die zweite Umlenkung des Kältemittels von einem Kühlstrang in den nächsten Kühlstrang erfolgt, und weiter weist es einen Eintrittskanal (Verteilerkanal) auf, der sich entlang der Längstrennwand und der Umfangswand erstreckt und zum eintrittsseitigen Mehrkanalflachrohrende führt.
Das den Sammelkanal beinhaltende Bauteil besitzt eine Umfangswand und eine Quertrennwand, wobei die Quertrennwand zwei benachbarte Kühlstränge von dem dritten Kühlstrang hydraulisch abtrennt. In dem Teil des Bauteils der zwei Kühlstränge umfaßt, findet die erste Umlenkung des Kältemittels von einem Kühlstrang in den nächsten Kühlstrang statt. Das austrittsseitige Mehrkanalflachrohrende des dritten (kleinsten) Kühlstrangs mündet im verbleibenden Teil des Bauteils, nämlich im Sammelkanal.

Die Kühlrippen sind vorzugsweise durchgehend über alle Kühlstränge gestaltet, was aus Sicht der Herstellbarkeit günstig ist.

Die Bauteile sind vorzugsweise im allgemeinen rohrförmig ausgebildet und nehmen jeweils den gesamten Querschnitt eines einzigen Mehrkanalflachrohres oder mehrerer Mehrkanalflachrohre auf, das/die darin dicht und fest verlötet ist/sind. Dazu ist in an sich bekannter Weise ein Längsschlitz im Bauteil vorhanden, in dem ein Ende der/des Mehrkanalflachrohre/s eingesteckt ist/sind.

Ein Kältemitteleinlass ist an einer Stirnseite des den Verteilerkanal beinhaltenden Bauteils angeordnet, der am vom eintrittsseitigen Mehrkanalflachrohrende entfernten Ende des Bauteils sitzt.

Ein Kältemittelauslass ist an einer Stirnseite des den Sammelkanal beinhaltenden Bauteils angeordnet, der dort anschließt, wo das austrittsseitige Mehrkanalflachrohrende im Bauteil mündet.

Die Quertrennwand im den Verteilerkanal beinhaltenden Bauteil ist dort angeordnet, wo der Kühlstrang mit dem größten Querschnitt an den benachbarten Kühlstrang angrenzt, bzw. wo das Mehrkanalflachrohr zwischen dem größten Kühlstrang und dem benachbarten Kühlstrang hydraulisch getrennt ist.

Weitere Merkmale und Vorteile ergeben sich aus der nachfolgenden Beschreibung, anhand der beiliegenden Zeichnungen.

Die beigefügten Figuren zeigen Folgendes:
Fig. 1 Vorderansicht auf den Wärmeübertrager;
Fig. 2 Draufsicht, erste Ausführung;
Fig. 3 Seitenansicht, erste Ausführung;
Fig. 4 Perspektivansicht einer zweiten Ausführung;
Fig. 5 Seitenansicht der zweiten Ausführung;
Fig. 6 Gestaltung der Bauteile im Prinzip;
Fig. 7 Schnitt durch das ein Mehrkammerflachrohr;
Fig. 8 Perspektivansicht der ersten Ausführung
Fig. 9 Schnitt durch drei Mehrkammerrohre
Der Wärmeübertrager gemäß den Fig. 2, 3, 6, 7 und 8 besteht aus einem einzigen serpentinenartig gebogenen Mehrkanalflachrohr **1**, wodurch sich eine erste Ausführung auszeichnet. Die Fig. 4 und 5 zeigen den Wärmeübertrager mit drei einzelnen Mehrkanalflachrohren **1**, wodurch die zweite Ausführung charakterisiert ist. Beide Ausführungen weisen drei Kühlstränge **4**, **5**, **6** auf. Aus den Fig. 1, 4 und 8 ist am besten verdeutlicht, dass das / die Mehrkanalflachrohr/e insgesamt 18 Biegungen um 180° aufweist, so dass 19 horizontale Strömungswege vorhanden sind, wobei die Zahl der Biegungen und Strömungswege freigestellt ist. Zwischen den Strömungswegen sind Wellrippen **3** angeordnet, durch die die Kühlluft hindurchströmt. In Fig. 1 wurden lediglich einige angedeutet. In fünf der erwähnten Biegungen befindet sich je ein Befestigungselement **30**, zur Halterung des Wärmeübertragers, beispielsweise in einem Kraftfahrzeug, in dessen Klimaanlage der Wärmeübertrager in nicht gezeigter Weise eingebunden ist. Zum Zweck der Halterung besitzt jedes Befestigungselement **30** ein Durchgangsloch **31** zur Hindurchführung eines Stiftes oder dergleichen. Die hülsenförmigen Befestigungselemente **30** mit flanschartigen Abschlüssen an den beiden Enden geben dem Wärmeübertrager eine größere Stabilität, denn sie sind in den Biegungen des Mehrkanalflachrohres **1** eingelötet. Der Wärmeübertrager besitzt am in den Fig. 1, 4 und 8 zu sehenden unteren Ende des Mehrkanalflachrohres **1** ein Bauteil **9** und am oberen Ende ein anderes Bauteil **7**. Am Bauteil **7** ist ein Einlass **25** für Kältemittel angeordnet und am Bauteil **9** der entsprechende Auslass **26**. Sie befinden sich etwa an den Stirnseiten der Bauteile **7** bzw. **9** und verlängern dieselben geringfügig. Sie könnten jedoch auch in der Umfangswand **20**, **23**, d. h. nur in der Nähe der Stirnseite angeordnet sein, ohne dabei die Bauteile **7** bzw. **9** wesentlich zu verlängern. Im Bauteil **7** ist ein Verteilerkanal **8** integriert und ein zweiter Umlenkraum **13.2**. Das Kältemittel strömt durch den Einlass **25** in den Verteilerkanal **8** und über das eintrittsseitige Mehrkanalflachrohrende **11** in den größten Kühlstrang **6,** wie die Fig. 4 deutlich zeigt. Sämtliche Serpentinen des Kühlstrangs **6** werden zunächst durchströmt, was also bedeutet, dass das Kältemittel im Bild 4 von rechts nach links pendelt und dabei von oben nach unten wandert. Die eingezeichneten Pfeile zeigen allgemein die Fließrichtung des Kältemittels an. Am unteren Ende des Kühlstrangs **6** fließt das Kältemittel in das Bauteil **9** bzw. in den dort integrierten ersten Umlenkraum **13.1**, was beispielsweise in den Fig. 4 und 6 zu sehen ist. Das Kältemittel gelangt von dort in den benachbarten und im Querschnitt reduzierten Kühlstrang **5**, der der mittlere der drei Kühlstränge **4**, **5**, **6** ist. Dort strömt das Kältemittel durch den serpentinenartigen Strömungsweg von unten nach oben - dabei ständig von links nach rechts pendelnd - und gelangt so in das Bauteil **7** zurück, aber jetzt in den dort integrierten zweiten Umlenkraum **13.2**, wie die Fig. 2 und 6 zeigen. Dieser Umlenkraum **13.2** ist durch die Anordnung einer partiellen Längswand **21** und einer partiellen Querwand **22** im Bauteil **7** gebildet worden, die einen Teil des von der Umfangswand **20** umfaßten Raumes des Bauteils **7** abtrennen. (genauer - siehe unten) Das Kältemittel wird dort in den letzten Kühlstrang **4** umgelenkt, der im Ausführungsbeispiel etwa den gleichen Querschnitt aufweist wie der mittlere Kühlstrang **5** aber gegenüber dem ersten Kühlstrang **6** deutlich reduziert ist, um der Tatsache Rechnung zu tragen, dass sich das Kältemittel nach und nach aus dem am Einlass **25** gasförmigen Aggregatzustand durch Abkühlung mittels Kühlluft in den flüssigen Aggregatzustand wandelt und demzufolge weniger Raum beansprucht.
Die Fig. 3 macht deutlich, wie der Wärmeaustausch im Kreuzgegenstrom realisiert ist. Die Kühlluft strömt dort, wie der Pfeil **Air** anzeigt, allgemein von rechts nach links durch die Kühlstränge **4**, **5**, **6**, bzw. durch die Wellrippen **3** zwischen den Kühlsträngen, und zwar in der durch die Bezugszeichen angegebenen Reihenfolge. Da das Kältemittel, wie oben bereits beschrieben wurde, zunächst den Kühlstrang **6**, dann **5** und schließlich **4** durchströmt, strömen das Kältemittel und die Kühlluft im Gegenstrom. Durch die gleichzeitige und ebenfalls bereits beschriebene Wanderung des Kältemittels in den Serpentinen, die die Kühlluftströmungsrichtung kreuzen, wird der hocheffiziente Kreuzgegenstrom verwirklicht, dessen verbesserte Wirkung auf größere Temperaturdifferenzen zwischen der Kühlluft und dem Kältemittel zurückzuführen ist. Die eintretende Kühlluft relativ niedriger Temperatur trifft zunächst auf den Kühlstrang **4**, in dem sich bereits flüssiges Kältemittel befindet, also Kältemittel mit bereits reduzierter Temperatur. Die Kühlluft wird deshalb nicht so - stark erwärmt und besitzt beim Auftreffen auf den heißesten Kühlstrang **6** eine - über den gesamten Wärmeübertrager gesehen - bessere Kühlwirkung, als sie besitzen würde, wenn sie zuerst auf den heißesten Kühlstrang **6** träfe, also aus der entgegengesetzten Richtung anströmen würde.

In Fig. 7 ist ein prinzipieller Querschnitt durch ein einziges Mehrkanalflachrohr **1** zu sehen. Dieses Mehrkanalflachrohr **1** schließt alle (im Ausführungsbeispiel drei) Kühlstränge **4**, **5**, **6** in sich ein, was durch die entsprechenden Bezugszeichen an dem Querschnitt verdeutlicht ist. Die Bezugszeichen **22** und **24** bezeichnen die Teilquerwand **22** im Bauteil **7** bzw. die Querwand **24** im Bauteil **9**, was in Fig. 6 zu sehen ist. In dem erwähnten Querschnitt des Mehrkanalflachrohres **1** in Fig. 7, wurden die Bezugszeichen **22** und **24** eingetragen, um damit ganz klar zu zeigen, dass die Querwände **22** und **24** dort für die hydraulische Trennung zwischen den Kühlsträngen **4**, **5**, **6** sorgen, denn die Querwände **22**, **24** sind an den Stellen in den Bauteilen **7** bzw. **9** angeordnet, die den im Mehrkanalflachrohr **1** mit den Bezugszeichen **22** bzw. **24** markierten Stellen entsprechen. Das Mehrkanalflachrohr **1** selbst kann über alle Kühlstränge **4**, **5**, **6** identisch mit Kanalwänden **28**, wie gezeigt, ausgebildet sein. Ferner ist deutlich zu sehen, dass der Rohrquerschnitt des Kühlstrangs **6** größer ist als derselbe Querschnitt der Kühlstränge **5** bzw. **4**. Bei einem nicht gezeigten Ausführungsbeispiel besitzt das Mehrkanalflachrohr **1** allerdings nur zwei Kanalwände **28**, die den Positionen der Trennwände **22** und **24** in den Bauteilen **7** bzw. **9** entsprechen. Ein anderes nicht gezeigtes Ausführungsbeispiel hat mehr als zwei aber deutlich weniger Kanalwände **28** als in Fig. 7 gezeigt, wobei die Abstände zwischen den Kanalwänden **28** und damit die Querschnitte der einzelnen Kanäle, nicht die gleiche Größe haben müssen. Die Kanalwände **28** geben dem Mehrkanalflachrohr **1** eine größere Stabilität gegen Innendruck.
Die Bauteile **7** und **9** sind allgemein rohrförmig, bevorzugt kreisförmig im Querschnitt, mit einer Umfangswand **20** bzw. **23.** Sie erstrecken sich etwa über die Tiefe (Z-Richtung, Fig. 1 und 6) sämtlicher Kühlstränge **4, 5, 6.** Die Bauteile **7** und **9** sind mit einem ebenfalls etwa über die gesamte Tiefe sämtlicher Kühlstränge **4**, **5**, **6** reichenden Längsschlitz **30** (Fig. 8) in der Umfangswand **20**, **23** ausgestattet, was in den Figuren nicht deutlich abgebildet ist. In diesem Längsschlitz **30** ist jeweils der gesamte in Fig. 7 gezeigte Querschnitt des Mehrkanalflachrohres **1** eingefügt und mittels Löten dicht verbunden.

Die Anordnung der Trennwände **21**, **22**, **24** geht am besten aus der Fig. 6 hervor. Die Teilquerwand **22** im Bauteil **7** bewirkt, dass ein eintrittsseitiges Mehrkanalflachrohrende **11** vom restlichen Querschnitt des Mehrkanalflachrohres **1** hydraulisch abgeteilt ist, worunter zu verstehen ist, dass innerhalb des Bauteils **7** keine hydraulische Verbindung zum restlichen Querschnitt des Mehrkanalflachrohrendes **1** besteht. Der restliche Querschnitt des Mehrkanalflachrohrendes **1** ist dem Ende des Kühlstrangs **5** und dem Anfang des Kühlstrangs **4** zugeordnet. Das erwähnte Ende und der erwähnte Anfang münden im zweiten Umlenkraum **13.2**, der durch die Längstrennwand **21** und die Quertrennwand **22** im Bauteil **7** gebildet ist. Der Verteilerkanal **8** ist auf einer Seite über die Passage **34** zwischen der Längswand **21** und der Umfangswand **20** mit dem Einlass **25** verbunden und auf der anderen Seite mit dem einlassseitigen Mehrkanalflachrohrende **11**. Das Bauteil **9** ist im Vergleich zum Bauteil **7** etwas einfacher konfiguriert, denn es besitzt lediglich die Quertrennwand **24**, die über den gesamten Querschnitt des Bauteils **9** geht. Dadurch sind im Bauteil **9** zwei getrennte Abteilungen gebildet, wovon die größere Abteilung den ersten Umlenkraum **13.1** darstellt, in dem das dem Kühlstrang **6** zugeordnete Ende des Mehrkanalflachrohres **1** und der dem Kühlstrang **5** zugeordnete Anfang des Mehrkanalflachrohres **1** münden. Die zweite Abteilung ist der Sammelraum **10**, in dem das dem Kühlstrang **4** zugeordnete austrittsseitige Mehrkanalflachrohrende **12** mündet.
Die Fig. 4, 5 und 9 zeigen, wie eingangs bereits erwähnt, den Wärmeübertrager, bestehend aus drei einzelnen, im Querschnitt etwa rechteckigen Mehrkanalflachrohren **1**. Das Mehrkanalflachrohr mit dem Bezugszeichen **1.6** bildet den Kühlstrang **6**, mit **1.5** den Kühlstrang **5** und mit **1.4** folglich den Kühlstrang **4**. Die Mehrkanalflachrohre **1.6**, **1.5** und **1.4** sind in identischer Weise serpentinenartig gebogen worden, und sie sind jeweils an ihren Schmalseiten **32** miteinander verlötet, was nur prinzipiell dargestellt ist. (Fig. 9) Die verbundenen Schmalseiten **32** befinden sich an den Stellen, die der Position der Trennwände **22** bzw. **24** entsprechen. Die Enden aller drei Mehrkanalrohre **1.6**, **1.5**, **1.4** sind in einem nicht deutlich gezeigten Längsschlitz **33** in den Bauteilen **7** bzw. **9** eingesetzt und dicht verlötet. In der Fig. 4 ist jedoch ein Teil des Längsschlitzes **33** in der Umfangswand **23** des Bauteils **9** angedeutet worden.

## Patentansprüche

1. Wärmeübertrager in Serpentinenbauweise, der aus mindestens einem serpentinenartig gebogenen Mehrkanalflachrohr (1) mit zwischen den Serpentinen (2) angeordneten Kühlrippen (3) aufgebaut ist, wobei das oder die Mehrkanalflachrohr/e (1) hydraulisch getrennt ist/sind, um mehrere in Kühlluftströmungsrichtung hintereinanderliegende Kühlstränge (4, 5, 6) zu schaffen, die nacheinander von einem Kältemittel durchströmt sind, der ein mit seiner Längsachse in Kühlluftströmungssrichtung angeordnetes Bauteil (7) als Verteilerkanal (8) und ein anderes Bauteil (9) als Sammelkanal (10) für das Kältemittel aufweist, an dem das eintrittsseitige Mehrkanalflachrohrende (11) bzw. das austrittsseitige Mehrkanalflachrohrende (12) angeschlossen ist, und mit einem Umlenkraum (13), um das Kältemittel von einem Kühlstrang (6, 5) in den nächsten Kühlstrang (5, 4) strömen zu lassen,
**dadurch gekennzeichnet, dass**
sich das den Verteilerkanal (8) beinhaltende Bauteil (7) und / oder das den Sammelkanal (10) beinhaltende Bauteil (9) etwa über die Tiefe (Z) sämtlicher Kühlstränge (4, 5, 6) erstreck/t/en, wobei der Umlenkraum (13.1 bzw. 13.2) in dem/n Bauteil/en (7 bzw. 8) integriert aber separiert ist.

2. Wärmeübertrager nach Anspruch 1, **dadurch gekennzeichnet, dass** die Kühlluftströmungsrichtung und die Strömungsrichtung des Kältemittels so gewählt sind, dass die Wärmeübertragung im Kreuzgegenstrom erfolgt.

3. Wärmeübertrager nach Anspruch 2, **dadurch gekennzeichnet, dass** der Wärmeübertrager mindestens drei Kühlstränge (4, 5, 6) aufweist, wovon wenigstens einer im Querschnitt reduziert ist, wobei die Kühlluft zuerst durch den Kühlstrang (4) strömt, dessen Querschnitt klein ist, dann auf den nächsten Kühlstrang (5) mittlerer oder gleicher Größe trifft, um schließlich durch den größten Kühlstrang (6) zu strömen und dass das Kältemittel zuerst durch den größten Kühlstrang (6) strömt, dann durch den mittleren oder kleineren Kühlstrang (5), um schließlich durch den kleinsten oder den letzten Kühlstrang (4) zu strömen.

4. Wärmeübertrager nach den Ansprüchen 1 - 3, **dadurch gekennzeichnet, dass** das den Verteilerkanal (8) beinhaltende Bauteil (7) eine Umfangswand (20) und eine Längstrennwand (21) aufweist, die etwa über zwei benachbarte Kühlstränge (4, 5) reicht und eine Quertrennwand (22), wobei die Längstrennwand (21) und die Quertrennwand (22) einen Teil des Querschnitts des Bauteils (7) abtrennen, und dass in diesem abgetrennten Teil (Raum13.2) die zweite Umlenkung des Kältemittels von einem Kühlstrang (5) in den nächsten Kühlstrang (4) erfolgt, und weiter einen Eintrittskanal (8) (Verteilerkanal) aufweist, der sich entlang der Längstrennwand (21) und der Umfangswand (20) erstreckt und zum eintrittsseitigen Mehrkanalflachrohrende (11) führt.

5. Wärmeübertrager nach den Ansprüchen 1 - 3, **dadurch gekennzeichnet, dass** das den Sammelkanal (10) beinhaltende Bauteil (9) eine Umfangswand (23) und eine Quertrennwand (24) aufweist, wobei die Quertrennwand (24) zwei benachbarte Kühlstränge (5, 6) von dem dritten Kühlstrang (4) hydraulisch abtrennt, dass in dem Teil (Raum13.1) des Bauteils (9) der zwei Kühlstränge (5, 6) umfaßt die erste Umlenkung des Kältemittels von einem Kühlstrang (6) in den nächsten Kühlstrang (5) erfolgt, und dass das austrittsseitige Mehrkanalflachrohrende (12) des dritten Kühlstrangs (4) im verbleibenden Teil des Bauteils (9) (im Sammelkanal 10) mündet.

6. Wärmeübertrager nach den vorstehenden Ansprüchen, **dadurch gekennzeichnet, dass** die Kühlrippen (3) durchgehend über alle Kühlstränge (4, 5, 6) gestaltet sind.

7. Wärmeübertrager nach einem der vorstehenden Ansprüche, **dadurch gekennzeichnet, dass** die Bauteile (7, 9) vorzugsweise im allgemeinen rohrförmig ausgebildet sind und jeweils den gesamten Querschnitt des Mehrkanalflachrohres (1) bzw. der Kühlstränge (4, 5, 6) in einem Längsschlitz aufnehmen, der darin dicht und fest verlötet ist.

8. Wärmeübertrager nach einem der vorstehenden Ansprüche, insbesondere nach 1, 2 und 4, **dadurch gekennzeichnet, dass** ein Kältemitteleinlass (25) vorzugsweise in der Nähe einer Stirnseite des den Verteilerkanal (8) beinhaltenden Bauteils (7) angeordnet ist, der am vom eintrittsseitigen Mehrkanalflachrohrende (11) entfernten Ende des Bauteils (7) sitzt.

9. Wärmeübertrager nach einem der vorstehenden Ansprüche, insbesondere nach 1, 2 und 5, **dadurch gekennzeichnet, dass** ein Kältemittelauslass (26) vorzugsweise in der Nähe einer Stirnseite des den Sammelkanal (10) beinhaltenden Bauteils (9) angeordnet ist, der dort anschließt, wo das austrittsseitige Mehrkanalflachrohrende (12) im Bauteil (9) mündet.

10. Wärmeübertrager nach einem der vorstehenden Ansprüche, **dadurch gekennzeichnet, dass** die Quertrennwand (22) im den Verteilerkanal (8) beinhaltenden Bauteil (7) dort angeordnet ist, wo der Kühlstrang (6) mit dem größten Querschnitt an den benachbarten Kühlblock (5) angrenzt, bzw. wo das Mehrkanalflachrohr (1) zwischen dem größten Kühlstrang (6) und dem benachbarten Kühlstrang (5) hydraulisch getrennt ist.

11. Wärmeübertrager nach einem der vorstehenden Ansprüche, **dadurch gekennzeichnet, dass** ein einziges Mehrkanalflachrohr (1) oder mehrere Mehrkanalflachrohre (1.6, 1.5, 1.4) vorhanden ist / sind.

## Claims

1. Heat exchanger of serpentine construction, which is composed of at least one serpentine-shaped multichannel flat tube (1) having cooling fins (3) arranged between the serpentines (2), the multichannel flat tube(s) (1) being hydraulically divided in order to provide a plurality of cooling lines (4, 5, 6) located one downstream of the other in the direction of flow of the cooling air, through which cooling lines (4, 5, 6) a refrigerant flows in succession, which heat exchanger comprises a component (7) arranged with its longitudinal axis in the direction of flow of the cooling air and acting as a distributor channel (8) and another component (9) acting as a collector channel (10) for the refrigerant, to which the entry-side multichannel flat tube end (11) or the exit-side multichannel flat tube end (12) is respectively connected, and having a deflection chamber (13) in order to allow the refrigerant to flow from one cooling line (6, 5) into the next cooling line (5, 4),
**characterized in that**
the component (7) containing the distributor channel (8) and/or the component (9) containing the collector channel (10) extend(s) approximately over the depth (Z) of all the cooling lines (4, 5, 6), the deflection chamber (13.1 or 13.2 respectively) being incorporated in the component(s) (7 or 8 respectively) but in a separated manner.

2. Heat exchanger according to Claim 1, **characterized in that** the direction of flow of the cooling air and the direction of flow of the refrigerant are selected such that heat exchange takes place in countercrossflow.

3. Heat exchanger according to Claim 2, **characterized in that** the heat exchanger comprises at least three cooling lines (4, 5, 6), of which at least one is of reduced cross section, the cooling air flowing firstly through the cooling line (4), whose cross section is small, then encountering the next cooling line (5) of medium or identical size, so as finally to flow through the largest cooling line (6), and **in that** the refrigerant firstly flows through the largest cooling line (6), then through the medium or smaller cooling line (5), so as finally to flow through the smallest or last cooling line (4).

4. Heat exchanger according to Claims 1 to 3, **characterized in that** the component (7) containing the distributor channel (8) comprises a peripheral wall (20) and a longitudinal partition wall (21), which extends approximately over two adjacent cooling lines (4, 5), and a transverse partition wall (22), the longitudinal partition wall (21) and the transverse partition wall (22) separating off a part of the cross section of the component (7), and **in that** in this separated-off part (chamber 13.2) the refrigerant is deflected for the second time, from one cooling line (5) into the next cooling line (4), and further comprises an inlet channel (8) (distributor channel), which extends along the longitudinal partition wall (21) and the peripheral wall (20) and leads to the entry-side multichannel flat tube end (11).

5. Heat exchanger according to Claims 1 to 3, **characterized in that** the component (9) containing the collector channel (10) comprises a peripheral wall (23) and a transverse partition wall (24), the transverse partition wall (24) hydraulically separating off two adjacent cooling lines (5, 6) from the third cooling line (4), **in that** the refrigerant is deflected for the first time, from one cooling line (6) into the next cooling line (5), in the part (chamber 13.1) of the component (9) which includes two cooling lines (5, 6), and **in that** the exit-side multichannel flat tube end (12) of the third cooling line (4) leads into the remaining part of the component (9) (in the collector channel 10).

6. Heat exchanger according to the preceding claims, **characterized in that** the cooling fins (3) are continuous over all the cooling lines (4, 5, 6).

7. Heat exchanger according to one of the preceding claims, **characterized in that** the components (7, 9) are preferably of generally tubular construction and in each case accommodate the entire cross section of the multichannel flat tube (1) or of the cooling lines (4, 5, 6) in a longitudinal slot, which is brazed firmly and in leakproof manner therein.

8. Heat exchanger according to one of the preceding claims, in particular according to 1, 2 and 4, **characterized in that** a refrigerant inlet (25) is arranged preferably in the vicinity of one end face of the component (7) containing the distributor channel (8), which refrigerant inlet (25) is located at the end of the component (7) remote from the entry-side multichannel flat tube end (11).

9. Heat exchanger according to one of the preceding claims, in particular according to 1, 2 and 5, **characterized in that** a refrigerant outlet (26) is arranged preferably in the vicinity of an end face of the component (9) containing the collector channel (10), which refrigerant outlet (26) is connected at the point where the exit-side multichannel flat tube end (12) leads into the component (9).

10. Heat exchanger according to one of the preceding claims, **characterized in that** the transverse partition wall (22) is arranged in the component (7) containing the distributor channel (8) at the point where the cooling line (6) with the largest cross section adjoins the adjacent cooling block (5) or where the multichannel flat tube (1) is hydraulically divided between the largest cooling line (6) and the adjacent cooling line (5).

11. Heat exchanger according to one of the preceding claims, **characterized in that** a single multichannel flat tube (1) or a plurality of multichannel flat tubes (1.6, 1.5, 1.4) is/are present.

## Revendications

1. Echangeur de chaleur à structure en serpentin, qui se compose d'au moins un tube plat à plusieurs canaux (1) de courbure en forme de serpentin, avec des ailettes de refroidissement (3) disposées entre les serpentins (2), le ou les tubes plats à plusieurs canaux (1) étant séparés hydrauliquement, afin de produire plusieurs sections de refroidissement (4, 5, 6) disposées les unes derrière les autres dans la direction de l'écoulement de l'air de refroidissement, lesquelles sont parcourues par un fluide frigorigène qui présente un composant (7) disposé avec son axe longitudinal dans la direction de l'écoulement de l'air de refroidissement servant de canal distributeur (8) et un autre composant (9) servant de canal collecteur (10) pour le fluide frigorigène, auquel est raccordé l'extrémité du tube plat à plusieurs canaux du côté de l'entrée (11), respectivement l'extrémité du tube plat à plusieurs canaux du côté de la sortie (12), et comprenant un espace de déviation (13) pour permettre l'écoulement du fluide frigorigène depuis une section de refroidissement (5, 6) dans la section de refroidissement suivante (5, 4),
**caractérisé en ce que**
le composant (7) contenant le canal distributeur (8) et/ou le composant (9) contenant le canal collecteur (10) s'étendent approximativement sur la profondeur (Z) de toutes les sections de refroidissement (4, 5, 6), l'espace de déviation (13.1, respectivement 13.2) étant intégré dans le ou les composants (7, respectivement 8), mais restant séparé.

2. Echangeur de chaleur selon la revendication 1, **caractérisé en ce que** la direction d'écoulement de l'air de refroidissement et la direction d'écoulement du fluide frigorigène sont choisies de telle sorte que le transfert thermique s'effectue à contre-courant croisé.

3. Echangeur de chaleur selon la revendication 2, **caractérisé en ce que** l'échangeur de chaleur présente au moins trois sections de refroidissement (4, 5, 6) dont au moins une a une section transversale réduite, l'air de refroidissement s'écoulant d'abord à travers la section de refroidissement (4) dont la section transversale est petite, puis à travers la section de refroidissement suivante (5) de moyenne ou de même taille, pour finalement s'écouler à travers la plus grande section de refroidissement (6), et **en ce que** le fluide frigorigène s'écoule d'abord à travers la plus grande section de refroidissement (6), puis à travers la section moyenne ou plus petite (5) pour finalement s'écouler à travers la plus petite ou la dernière section de refroidissement (4).

4. Echangeur de chaleur selon l'une quelconque des revendications 1 à 3, **caractérisé en ce que** le composant (7) contenant le canal distributeur (8) présente une paroi périphérique (20) et une paroi de séparation longitudinale (21), qui s'étend approximativement sur deux sections de refroidissement adjacentes (4, 5) et une paroi de séparation transversale (22), la paroi de séparation longitudinale (21) et la paroi de séparation transversale (22) séparant une partie de la section transversale du composant (7), et **en ce que** dans cette partie séparée (espace 13.2) a lieu la deuxième déviation du fluide frigorigène d'une section de refroidissement (5) dans la section de refroidissement suivante (4), et présente en outre un canal d'entrée (8) (canal distributeur), qui s'étend le long de la paroi de séparation longitudinale (21) et de la paroi périphérique (20) et qui conduit à l'extrémité du tube plat à plusieurs canaux du côté de l'entrée (11).

5. Echangeur de chaleur selon l'une quelconque des revendications 1 à 3, **caractérisé en ce que** le composant (9) contenant le canal collecteur (10) présente une paroi périphérique (23) et une paroi de séparation transversale (24), la paroi de séparation transversale (24) séparant hydrauliquement deux sections de refroidissement adjacentes (5, 6) de la troisième section de refroidissement (4), **en ce que** dans la partie (espace 13.1) du composant (9) qui comprend les deux sections de refroidissement (5, 6) a lieu la première déviation du fluide frigorigène d'une section de refroidissement (6) dans la section de refroidissement suivante (5), et **en ce que** l'extrémité du tube plat à plusieurs canaux du côté de la sortie (12) de la troisième section de refroidissement (4) débouche dans la partie restante du composant (9) (dans le canal collecteur 10).

6. Echangeur de chaleur selon l'une quelconque des revendications précédentes, **caractérisé en ce que** les ailettes de refroidissement (3) sont configurées de manière continue sur toutes les sections de refroidissement (4, 5, 6).

7. Echangeur de chaleur selon l'une quelconque des revendications précédentes, **caractérisé en ce que** les composants (7, 9) sont réalisés de préférence avec une forme généralement tubulaire et reçoivent à chaque fois toute la section transversale du tube plat à plusieurs canaux (1) ou des sections de refroidissement (4, 5, 6) dans une fente longitudinale, dans laquelle elle est brasée hermétiquement et fixement.

8. Echangeur de chaleur selon l'une quelconque des revendications précédentes, en particulier les revendications 1, 2 et 4, **caractérisé en ce qu'**une entrée de fluide frigorigène (25) est prévue de préférence à proximité d'un côté frontal du composant (7) contenant le canal distributeur (8), et repose à l'extrémité du composant (7) éloignée de l'extrémité du tube plat à plusieurs canaux du côté de l'entrée (11).

9. Echangeur de chaleur selon l'une quelconque des revendications précédentes, en particulier les revendications 1, 2 et 5, **caractérisé en ce qu'**une sortie de fluide frigorigène (26) est prévue de préférence à proximité d'un côté frontal du composant (9) contenant le canal collecteur (10) et se raccorde là où l'extrémité du tube plat à plusieurs canaux du côté de la sortie (12) débouche dans le composant (9).

10. Echangeur de chaleur selon l'une quelconque des revendications précédentes, **caractérisé en ce que** la paroi de séparation transversale (22) est disposée dans le composant (7) contenant le canal distributeur (8) là où la section de refroidissement (6) de plus grande section transversale est adjacente au bloc de refroidissement voisin (5), respectivement où le tube plat à plusieurs canaux (1) est séparé hydrauliquement entre la plus grande section de refroidissement (6) et la section de refroidissement adjacente (5).

11. Echangeur de chaleur selon l'une quelconque des revendications précédentes, **caractérisé en ce qu'**un tube plat à plusieurs canaux unique (1) ou plusieurs tubes plats à plusieurs canaux (1.6, 1.5, 1.4) sont prévus.
